# EUROPÄISCHE PATENTANMELDUNG

(11) **EP 4 678 066 A1**
(43) Veröffentlichungstag der Anmeldung: **14.01.2026**
(21) Anmeldenummer: 25189362.4
(22) Anmeldetag: 14.07.2025
(51) Int. Cl.: A47F 3/02

(54) **BEHÄLTNIS SOWIE AUSGABEVORRICHTUNG**

(30) Priorität: 12.07.2024 DE 102024119865
(71) Anmelder: Wanzl GmbH & Co. KGaA, 89340 Leipheim (DE)
(72) Erfinder: Frank, Thomas, 89129 Setzingen (DE)

(57) **Zusammenfassung**

Die vorliegende Erfindung betrifft ein Behältnis für eine Ausgabevorrichtung (10) für unverpackte und/oder verpackte Waren, insbesondere Backwaren, mit wenigstens einen Aufnahmeraum zur Aufnahme von Waren, wobei der Aufnahmeraum einen Boden und Seitenwände aufweist, wobei im und/oder am Boden wenigstens eine Wägeeinrichtung (36) vorgesehen ist, mittels derer das Gewicht und damit der Füllstand in der Ausgabevorrichtung (10) ermittelbar ist.

Des Weiteren betrifft die vorliegende Erfindung eine Ausgabevorrichtung (10) für unverpackte Waren, insbesondere Backwaren.

## Beschreibung

Die vorliegende Erfindung betrifft ein Behältnis für eine Ausgabevorrichtung für Waren, insbesondere Backwaren, sowie eine Ausgabevorrichtung für unverpackte und verpackte Waren, insbesondere Backwaren wie Brot, Brötchen oder dergleichen.

Derartige Ausgabevorrichtungen insbesondere für Backwaren sind bereits aus dem Stand der Technik bekannt und z. B. im Einzelhandel im Einsatz, um eine Selbstbedienungsentnahme von Backwaren zu ermöglichen.

Mittels dieser Ausgabevorrichtungen können Backwaren dem Kunden präsentiert werden und dieser kann die Ware entsprechend seiner Wahl selbstständig entnehmen.

Aus der DE 20 2007 009 953 U1 ist ein Warenbehälter zur Selbstbedienungsentnahme von Backwaren bekannt. Dabei weist dieser Warenbehälter vorderseitig einen nach Art einer Schublade ausgebildeten Warenträger zur Entnahme von Waren auf. Dieser Warenträger ist in Gebrauchsstellung in einem Rahmen mittels einer Verriegelung festlegbar und kann nach entsprechender Entriegelung z. B. zur Reinigung oder Befüllung aus dem Rahmen herausgezogen werden.

Ferner offenbaren die DE 10 2014 110 636 B3 sowie die DE 92 04 232 U1 und DE 20 2005 008 141 U1 eine Ausgabevorrichtung, die mit einer Auffangrinne ausgestattet sind.

Bei der DE 92 04 232 U1 mündet eine Warentransportrutsche als Verlängerung direkt in eine Warenaufnahmerinne, die durch eine unterhalb der Rinne und beweglich angeordneten Vorrichtung zur vereinzelten Warenabgabe erweitert ist.

Die DE 20 2005 008 141 U1 beschreibt darüber hinaus drei unterschiedliche Lösungen einer Auffangvorrichtung, die jeweils am Boden des Behälters angeordnet sind. Die Auffangvorrichtung kann in Form einer beweglich angeordneten Klappe, einer drehbar und mit einer Öffnung versehenen zylindrischen Auffangrinne oder ähnlich einer herausziehbaren Schublade ausgeführt sein.

Die DE 20 2014 000 100 U1 offenbart eine Warenausgabeeinheit zur Selbstbedienungsentnahme von Brot, Brötchen oder dergleichen, die mehrere Warenentnahmefächer mit nach außen aufschwenkbaren Türen aufweist. Die Türen sind dabei mit einem Dämpfungselement abbremsbar.

Die DE 10 2004 013 194 A1 offenbart einen Warenausgabebehälter für Zigarettenpackungen, der ein in Führungsschienen geführtes, aufschiebbares und zuschiebbares Rollengitter aufweist, mittels dessen der Zugriff auf die Waren im Warenausgabebehälter versperrt werden kann.

Die DE 10 2011 011 580 B3 offenbart eine Ausgabevorrichtung zur Selbstbedienungsentnahme von Backwaren, die einen Entnahmebehälter mit einer vorderen Entnahmeöffnung aufweist. Die Entnahmeöffnung ist mit einer Klappe verschließbar, die um eine horizontale Stützachse verschwenkbar ist, wobei diese Konstruktion allerdings vergleichsweise viel Platzbedarf für die Bewegung der Klappe aufweist.

Die EP 1 985 209 A1 und die DE 20 2009 006 755 U1 offenbaren einen Warenbehälter zur Selbstbedienungsentnahme mit einer kombinierten Verschlussklappe und Hygienesicherung.

Die EP 3 346 882 B1 offenbart ebenfalls eine Ausgabevorrichtung für unverpackte Waren, insbesondere Backwaren wie Brot, Brötchen oder dergleichen.

Es ist die Aufgabe der vorliegenden Erfindung, ein Behältnis für eine Ausgabevorrichtung für unverpackte und verpackte Waren sowie eine Ausgabevorrichtung für unverpackte und verpackte Waren in vorteilhafter Weise weiterzubilden, insbesondere dahingehend, dass der Füllstand der Ausgabevorrichtung einfach und zuverlässig ermittelt werden kann.

Diese Aufgabe wird erfindungsgemäß gelöst durch ein Behältnis für eine Ausgabevorrichtung für unverpackte und verpackte Waren, insbesondere Backwaren, mit wenigstens einen Aufnahmeraum zur Aufnahme von Waren, wobei der Aufnahmeraum einen Boden und Seitenwände aufweist, wobei im und/oder am Boden wenigstens eine Wägeeinrichtung vorgesehen ist, mittels derer (zumindest teilweise) das Gewicht und damit der Füllstand in der Ausgabevorrichtung ermittelbar sind.

Die Erfindung basiert auf dem Grundgedanken, in das Behältnis für die Ausgabevorrichtung für unverpackte und unverpackte Waren mittels einer Wägeeinrichtung den Füllstand zu ermitteln, da der Füllstand der Waren mit einer entsprechenden Gewichtskraft auf den Boden des Aufnahmeraums einwirkt. Hierdurch kann dann entsprechend auf den Füllstand des Behältnisses und damit auch auf den Füllstand der gesamten Ausgabevorrichtung geschlossen werden und eine Nachbefüllung bzw. auch eine bessere Verteilung der Waren im Behältnis herbeigeführt werden.

Bei der Ausgabevorrichtung kann es sich beispielsweise um eine Ausgabevorrichtung für unverpackte Waren, insbesondere Backwaren wie Brot, Brötchen oder dergleichen wie in der EP 3 346 882 B1 beschrieben handeln.

Weiterhin können in solchen Ausgabevorrichtungen auch verpackte Waren angeboten werden. Dies reduziert den Kontakt zu anderen Waren und ermöglicht einen hygienischen Abverkauf. Dies z.B. bei Pralinen wäre dies eine Einsatzmöglichkeit. Es hat sich hierbei sinnvoll erwiesen, ein Mindestgewichtes einer Ware von ca. 40 g einzuhalten.

Es kann vorgesehen sein, dass die Wägeeinrichtung zwei oder mehr Wägeeinrichtungselemente aufweist. Dadurch kann auch eine ungleichmäßige Befüllung detektiert werden, beispielsweise, wenn eine Wägeeinrichtung relativ zur anderen Wägeeinrichtung eine höhere Gewichtskraft durch die im Behältnis befindliche Ware detektiert als die andere Wägeeinrichtung.

In einer weiterführenden Ausführungsform ist auch eine Ausgestaltungsform mit nur einer zentralen Wägezelle denkbar.

Weiterhin ist denkbar, dass eine ungleichmäßige Befüllung detektiert werden, beispielsweise, wenn eine Wägeeinrichtung relativ zur anderen Wägeeinrichtung eine höhere Änderung der Gewichtskraft durch die Entnahme eines Teils der im Behältnis befindlichen Ware detektiert als die andere Wägeeinrichtung.

Des Weiteren ist möglich, dass die Wägeeinrichtungselemente jeweils im Wesentlichen viereckig ausgebildet sind. Diese Form ermöglicht einen einfachen Einbau in das Behältnis der Ausgabevorrichtung. Üblicherweise ist zudem das Behältnis mit Ecken versehen, so dass durch eine viereckige Form eine Anordnung in einer Ecken einfach möglich wird. Denkbar ist, die Ecken leicht abzurunden. Dies ist aber nicht zwingend erforderlich.

Die Wägeeinrichtungselemente können insbesondere rechteckig oder quadratisch ausgebildet sein. Diese Form lässt sich einfach in der Herstellung realisieren. Auch eine Montage ist vergleichsweise einfach zu bewerkstelligen.

Darüber hinaus kann vorgesehen sein, dass die Wägeeinrichtung unterhalb einer Bodenplatte angeordnet ist. Die Bodenplatte ist vorzugsweise eine Bodenplatte des Behältnisses und bildet teilweise den Boden des Behältnisses aus und steht dabei in direktem oder indirektem Kontakt mit der eingelegten Ware.

Insbesondere kann auch vorgesehen sein, dass die Wägeeinrichtung mittels der Bodenplatte befestigt ist. Denkbar ist beispielsweise, dass die Bodenplatte die Wägeeinrichtung hält. Dies kann beispielsweise so erfolgen, dass die Bodenplatte die Wägeeinrichtung klemmend im Boden des Aufnahmeraums hält. Beispielsweise kann im Boden des Aufnahmeraums eine Ausnehmung (oder auch mehrere Ausnehmungen) vorgesehen sein, in die die Wägeeinrichtung (und ihre Elemente) eingesetzt ist und dort dann von der Bodenplatte gehalten werden, insbesondere klemmend gehalten werden.

Die Wägeeinrichtung kann einen oder mehrere Gewichtssensoren aufweisen. Bei den Gewichtssensoren kann es sich um Wägezellen, Piezosensoren oder jegliche Art von Sensoren handeln, mit denen eine Gewichtskraft ermittelbar ist. Auch ist es möglich, dass mittels der Gewichtssensoren eine Gewichtsänderung direkt oder indirekt möglich ist.

Denkbar ist weiter, dass redundant zusätzlich eine Kameraüberwachung oder eine Photozelle oder dergleichen vorgesehen sein kann.

Das Behältnis kann eine Schublade sein. Denkbar ist insbesondere, dass es sich um eine Schublade einer Ausgabevorrichtung wie in der EP 3 346 882 B1 beschrieben handelt.

Insbesondere kann es sich um eine ausziehbare Schublade handeln.

Des Weiteren betrifft die vorliegende Erfindung eine Ausgabevorrichtung mit den Merkmalen des Anspruchs 1. Insbesondere kann es um eine Ausgabevorrichtung für unverpackte und/oder verpackte Waren, insbesondere Backwaren wie Brot, Brötchen oder dergleichen wie in der EP 3 346 882B1 beschrieben handeln. Diese Ausgabevorrichtung ist dann mit einem oder mehreren Behältnissen wie vorstehend beschrieben ausgestattet bzw. versehen.

Weitere Einzelheiten und Vorteile der Erfindung sollen nun anhand eines in den Figuren näher gezeigten Ausführungsbeispiels beschrieben werden.

Es zeigen:
- **Fig. 1**: eine Frontansicht eines Ausführungsbeispiels einer erfindungsgemäßen Ausgabevorrichtung;
- **Fig. 2**: eine perspektivische Ansicht auf eine Schublade der Ausgabevorrichtung gemäß **Fig. 1****;**
- **Fig. 3**: eine weitere perspektivische Ansicht auf die Schublade gem. **Fig. 2****;**
- **Fig. 4**: eine weitere perspektivische Ansicht auf die Schublade gem. **Fig. 2** und **Fig. 3** mit eingesetzter Bodenplatte;
- **Fig. 5**: eine weitere Seitenansicht auf die Schublade gem. **Fig. 4** mit eingesetzter Bodenplatte in einer ersten Position; und
- **Fig. 6**: eine weitere Seitenansicht auf die Schublade gem. **Fig. 4** mit eingesetzter Bodenplatte in einer zweiten Position.

**Fig. 1** zeigt eine Frontansicht eines Ausführungsbeispiels einer erfindungsgemäßen Ausgabevorrichtung 10 für unverpackte und/oder Waren, insbesondere Backwaren wie Brot, Brötchen oder dergleichen.

Die Ausgabevorrichtung 10 weist ein Trägergestell 12 auf.

In dem Trägergestell 12 sind mehrere schubladenartige Einsätze 14 bzw. Schubladen 14 vorgesehen, wobei in dem in **Fig. 1** gezeigten Ausführungsbeispiel vier schubladenartige Einsätze 14 übereinander angeordnet sind.

Die schubladenartigen Einsätze 14 sind jeweils baugleich ausgebildet. Manche der Einsätze können mit einer Verkabelung ausgestattet sein.

Außerdem sind die schubladenartigen Einsätze 14 ausziehbar.

Jeder schubladenartige Einsatz 14 weist drei nebeneinander angeordnete Warenaufnahmeräume 16 auf.

Auch jeder Warenaufnahmeraum 16 gemäß dem in Fig. 1 gezeigten Ausführungsbeispiel ist identisch ausgebildet.

In jedem Warenaufnahmeraum 16 befindet sich eine wannenartige Aufnahme 18 für die Aufnahme der abzuverkaufenden Waren.

Diese wannenartige Aufnahme 18 kann beispielsweise durch eine Kunststoffwanne ausgebildet sein, die aus lebensmittelechten bzw. unbedenklichem Kunststoff gefertigt sein kann.

Wie dies weiter aus **Fig. 1** ersichtlich ist, weist jede wannenartige Aufnahme 18 Längsrippen 20 auf, die ein Herunterrutschen der Ware erleichtern.

Weiterhin ist hierdurch ein effizientes und schonendes Abkühlen der Ware möglich.

Um die Ware aus dem Warenaufnahmeraum 16 bzw. der wannenartigen Aufnahme 18 herauszunehmen, ist eine frontseitige Öffnung 22 vorgesehen.

Über diese frontseitige Öffnung 22 ist der Warenaufnahmeraum 16 und die wannenartige Aufnahme 18 zugänglich.

Die frontseitige Öffnung 22 ist mittels einer Tür 24 verschließbar.

Die Tür 24 weist ein Türgriff 26 auf, mittels dessen die Tür 24 geöffnet werden kann, so dass der Warenaufnahmeraum 16 zugänglich wird.

Der Türgriff 26 ist dabei bezogen auf den montierten und aufgestellten Zustand der Ausgabevorrichtung 10 im unteren, mittleren Bereich der Tür 24 angeordnet.

Bei der Tür 24 handelt es sich um eine aus einem transparenten Werkstoff gefertigte Tür.

Dabei kann es sich beispielsweise um eine Glastür oder eine Tür aus transparentem Kunststoff handeln.

Im oberen Bereich ist die Tür 24 gekrümmt, um eine Kollision mit dem Trägergestell 12 oder mögliche Reflexionen beispielsweise durch die oberhalb der Ausgabevorrichtung 10 angeordnete Marktbeleuchtung zu vermeiden.

**Fig. 2** und **Fig. 3** zeigen weiter jeweils eine perspektivische Ansicht auf die Schublade 14 gemäß **Fig. 1****.**

Wie aus **Fig. 3** auch ersichtlich ist, weist jede Tür 24 hin bezogen auf den montierten und aufgestellten Zustand der Ausgabevorrichtung in ihrem oberen Bereich eine Türführung 28 auf, die auch jeweils bezogen auf den montierten und aufgestellten Zustand der Ausgabevorrichtung 10 im oberen Bereich der Öffnung 22 angeordnet ist.

In der Schublade 14 wird ein Aufnahmeraum 16 für unverpackte Waren, hier unverpackte, lose Backwaren ausgebildet. Eine solcher Aufnahmeraum 16 eignet sich aber genauso gut für verpackte Ware, insbesondere Backwaren.

Der Aufnahmeraum 16 weist einen Boden 40 und Seitenwände 34 auf, wobei im Boden 40 wenigstens eine Wägeeinrichtung 36 vorgesehen ist. Ein weiterer Boden 32 bildet die Auflagefläche für die Waren. Diese Boden 32 ist in Form von separaten Elementen in der Aufnahme 18 vorgesehen. Eine Mehrteiligkeit des Bodens 32 ist denkbar.

Mittels der Wägeeinrichtung 36 ist das Gewicht und damit der Füllstand in der Schublade 14 der Ausgabevorrichtung 10 ermittelbar.

Hierbei ist ebenfalls eine Gewichtsänderung sowie die Position der ermittelten Gewichtsänderung in der Schublade 14 der Ausgabevorrichtung 10 ermittelbar. Dadurch wird ein Rückschluss auf die entnommene oder zugegebene Ware sowie deren Anzahl ermöglicht.

Die Wägeeinrichtung 36 weist im gezeigten Ausführungsbeispiel zwei Wägeeinrichtungselemente 38 aufweist. Eine andere Anzahl ist denkbar. So ist eine Wägeeinrichtung 36 auch mit einer oder eine Vielzahl an Wägeeinrichtungselementen 38 möglich.

Die Wägeeinrichtungselemente 38 sind jeweils im Wesentlichen rechteckig ausgebildet.

Es handelt sich im gezeigten Ausführungsbeispiel um rechteckige, flache Wägezellen (kommerziell erhältlich).

Die Verkabelung der Wägezellen kann unterhalb der Schublade erfolgen und die Verkabelung kann dann in den rückwärtigen Bereich der Ausgabevorrichtung 10 geführt werden. Von dort kann die Verkabelung vorzugsweise in den Fußbereich der Ausgabevorrichtung 10 geführt werden.

Dort kann die Verkabelung mit einer Kontrolleinrichtung der Ausgabevorrichtung 10 verbunden werden.

**Fig. 4** zeigt eine weitere perspektivische Ansicht auf die Schublade gem. **Fig. 2** und **Fig. 3****.**

Die Wägeeinrichtungselemente 38 sind im montierten Zustand der Schublade unterhalb der Bodenplatte 40 angeordnet.

**Fig. 5** zeigt eine weitere Seitenansicht auf die Schublade gem. **Fig. 4** mit eingesetzter Bodenplatte 40 in einer ersten Position, in der die Wägeeinrichtungselemente 38 (verdeckt) einen Neigungswinkel von 0° einnehmen (Nullposition).

**Fig. 6** zeigt eine weitere Seitenansicht auf die Schublade gem. **Fig. 4** mit eingesetzter Bodenplatte 40 in einer zweiten Position, in der die Wägeeinrichtungselemente 38 (verdeckt) einen Neigungswinkel von 8° einnehmen (Arbeitsposition).

Denkbar ist, dass weitere Neigungspositionen zwischen der Nullposition und der Arbeitsposition möglich sind. Aber auch andere als die vorgenannten Winkelstellungen sind denkbar.

Die Ausgabevorrichtung 10 weist für jede Schublade 14 wenigstens einen Neigungssensor auf. Es können auch Schubladen ohne Neigungssensor ausgestattet sein.

Im Falle einer Höhenverstellung von der Nullposition in die Arbeitsposition wird über einen Neigungssensor die Neigungsänderung durch die Kontrolleinrichtung der Ausgabevorrichtung 10 erkannt. Über diese Erkennung erfolgt die Kompensation des geänderten Betrags des verbliebenen senkrechten Vektors der Gewichtskraft (bei Arbeitsstellung wird sonst aufgrund der Neigung von 8° eine zu geringe Gewichtskraft detektiert.

Zudem kann hierdurch vermieden werden, dass eine Änderung der Winkelstellung der Warenpräsentationsfläche zu einer Fehldetektion einer Warenentnahme führt.

Die Warenpräsentationsfläche kann sowohl in befülltem als auch in leerem Zustand neigbar ausgebildet sein. Hierbei ist eine Erfassung als auch eine Überwachung des Füllstands sowohl in Nullposition als auch in Arbeitsposition inklusiv möglicher Zwischenpositionen möglich.

Das Gewicht der eingelegten Waren wird differentiell gemessen. Dies bedeutet, dass immer differentiell gemessen wird. Die differentielle Messung erfolgt über eine Messung der Gewichtsänderung an den beiden Wägeeinrichtungselementen 38 einer Schublade 14.

Über den Wert der Gewichtsänderung an beiden Wägeeinrichtungselementen 38 wird in der Kontrolleinrichtung der Ausgabevorrichtung 10 der Schwerpunkt (und somit auch die Position) des/der entnommenen bzw. zugegeben (Waren-)Objekt(e) sowie die Anzahl über die Querachse bestimmt. Es erfolgt weiter ein Abgleich zur vorgenannten Bestimmung der Anzahl an Waren über initial eingelernte Gewichtswerte der den Fächern zugewiesenen Waren.

Ein Frontbefüllung mit Waren ist über den Schubladenauszug möglich.

### Bezugszeichen

- 10: Ausgabevorrichtung
- 12: Trägergestell
- 14: schubladenartiger Einsatz, Schublade
- 16: Warenaufnahmeraum
- 18: wannenartige Aufnahme
- 20: Rippe
- 22: frontseitige Öffnung
- 24: Tür
- 26: Türgriff
- 28: Türführung
- 32: Boden
- 34: Seitenwände
- 36: Wägeeinrichtung
- 38: Wägeeinrichtungselement
- 40: Bodenplatte
- 42: Neigungssensor

## Patentansprüche

1. Behältnis (14) für eine Ausgabevorrichtung (10) für unverpackte und/oder verpackte Waren, insbesondere Backwaren, mit wenigstens einem Aufnahmeraum zur Aufnahme von Waren, wobei der Aufnahmeraum einen Boden und Seitenwände aufweist, wobei im und/oder am Boden wenigstens eine Wägeeinrichtung (36) vorgesehen ist, mittels derer das Gewicht und damit der Füllstand in der Ausgabevorrichtung (10) ermittelbar ist.

2. Behältnis (14) nach Anspruch 1,
**dadurch gekennzeichnet, dass**
die Wägeeinrichtung (36) zwei oder mehr Wägeeinrichtungselemente (38) aufweist.

3. Behältnis (14) nach Anspruch 2,
**dadurch gekennzeichnet, dass**
die Wägeeinrichtungselemente (38) jeweils im Wesentlichen viereckig ausgebildet sind, insbesondere rechteckig oder quadratisch ausgebildet sind.

4. Behältnis (14) nach einem der vorhergehenden Ansprüche,
**dadurch gekennzeichnet, dass**
die Wägeeinrichtung (36) unterhalb einer Bodenplatte (40) angeordnet ist.

5. Behältnis (14) nach einem der vorhergehenden Ansprüche,
**dadurch gekennzeichnet, dass**
die Wägeeinrichtung (36) einen oder mehrere Gewichtssensoren aufweist.

6. Behältnis (14) nach einem der vorhergehenden Ansprüche,
**dadurch gekennzeichnet, dass**
das Behältnis (14) eine Schublade ist.

7. Behältnis (14) nach Anspruch 6,
**dadurch gekennzeichnet, dass**
die Schublade (14) eine ausziehbare Schublade ist.

8. Ausgabevorrichtung (10) für unverpackte und/oder verpackte Waren, insbesondere Backwaren, mit wenigstens einem Behältnis (14) nach einem der vorhergehenden Ansprüche.
